# EUROPÄISCHE PATENTANMELDUNG

(11) **EP 4 663 863 A1**
(43) Veröffentlichungstag der Anmeldung: **17.12.2025**
(21) Anmeldenummer: 25181797.9
(22) Anmeldetag: 10.06.2025
(51) Int. Cl.: E04B 2/74, E04C 3/28, E04C 3/36

(54) **TRAGSTRUKTUR FÜR EINE TROCKENBAUWAND, STÄNDERWERK FÜR EINE TROCKENBAUWAND UND TROCKENBAUWAND**

(30) Priorität: 10.06.2024 DE 202024103061 U
(71) Anmelder: Wego Systembaustoffe GmbH, 63456 Hanau (DE)
(72) Erfinder: Polstermüller, Christian, 63456 Hanau (DE); Horn, Alfons, 63456 Hanau (DE)
(74) Vertreter: dompatent

(57) **Zusammenfassung**

Die Erfindung betrifft eine Tragstruktur (10), insbesondere ein Trockenbauprofil, für eine Trockenbauwand (200), mit einem Längsträger (12), wobei der Längsträger Zellstoff aufweist, insbesondere aus Zellstoff besteht. Die Erfindung betrifft ferner ein Ständerwerk (100) für eine Trockenbauwand (200).

## Beschreibung

Die Erfindung betrifft eine Tragstruktur für eine Trockenbauwand, ein Ständerwerk für eine Trockenbauwand und eine Trockenbauwand.

Bekannte Trockenbauwände weisen ein Ständerwerk mit Rahmenprofilen, insbesondere Wandprofilen, Bodenprofilen und/oder Deckenprofilen aus Metall, bspw. Stahl auf. Zwischen den Rahmenprofilen werden Ständerprofile aus Metall, insbesondere Stahl angeordnet. Die gesamte Konstruktion kann auch aus Holzbalken hergestellt werden.

Stahlprofile weisen bspw. den Nachteil auf, dass es bei der Herstellung und/oder dem Recycling zu Umweltproblemen, insbesondere einem hohen CO2-Ausstoß kommt. Die geringe Materialdicke von in etwa 0,6 mm kann bei der Verarbeitung zu Schnittverletzungen führen und die Rahmen- und Ständerprofile sind anfällig für Beschädigungen.

Holzbalken wiederum sind schwer und/oder weisen ein hohes Volumen, bspw. ein hohes Packmaß auf. Dies führt zu Problemen in der Handhabung. Auch kann es hierdurch zu Problemen, bspw. Effizienzproblemen bzgl. Materialbedarf, Transport und/oder Lagerung kommen.

Aufgabe der Erfindung ist es eine Tragstruktur für eine Trockenbauwand, ein Ständerwerk für eine Trockenbauwand und eine Trockenbauwand zu schaffen, wobei die Handhabung, insbesondere die Herstellung verbessert ist.

Die Lösung der Aufgaben erfolgt erfindungsgemäß durch eine Tragstruktur für eine Trockenbauwand gemäß Anspruch 1, ein Ständerwerk für eine Trockenbauwand gemäß Anspruch 20, und eine Trockenbauwand gemäß Anspruch 21.

Bei der erfindungsgemäßen Tragstruktur für eine Trockenbauwand handelt es sich insbesondere um ein Trockenbauprofil für eine Trockenbauwand. Bspw. handelt es sich bei der Tragstruktur um ein Ständerprofil, ein Rahmenprofil, oder ein Aussteifungsprofil für eine Trockenbauwand. Die Tragstruktur weist einen Längsträger auf. Der Längsträger weist Zellstoff auf, besteht insbesondere aus Zellstoff. Es ist bevorzugt, dass der Längsträger teilweise oder vollständig recyclebar ist. Insbesondere weist der Längsträger abgerundete Kanten auf, insbesondere sind alle Kanten des Längsträgers abgerundet. Es ist bevorzugt, dass die Kanten und/oder Ecken, insbesondere alle Kanten und/oder Ecken, des Längsträgers eine, vorzugsweise runde, Fase aufweisen. Vorteilhaft an dem Zellstoff aufweisenden Längsträger gegenüber einem Längsträger aus Metall ist bspw., dass es bei der Herstellung zu einem geringeren CO2-Ausstoß kommt, dass sich Schrauben besser einschrauben lassen und/oder, dass eine bessere Temperaturisolation vorliegt.

Es ist bevorzugt, dass der Längsträger Papier, insbesondere Karton aufweist, bevorzugt daraus besteht. Vorzugsweise besteht das Papier des Längsträger zu mindestens 90 %, bevorzugt zu mindestens 95 % und besonders bevorzugt zu mindestens 98 % aus Altpapier. Möglich ist es insbesondere, dass das Papier des Längsträger zu 100 % aus Altpapier besteht.

Es ist bevorzugt, dass es sich bei dem Längsträger um ein Konstruktionsprofil mit einem C-Profil, einem U-Profil, einem H-Profil, einem I-Profil, einem Rechteckprofil oder einem Hutprofil handelt. Insbesondere kann es sich bei dem C-Profil um ein CW-Profil oder um ein CD-Profil sowie bei dem U-Profil um ein UW-Profil oder ein UD-Profil handeln. Das C-Profil und/oder das U-Profil weist insbesondere einen Steg und beidseitig des Stegs jeweils einen Flansch auf. Beim C-Profil ist es bevorzugt, dass die Flansche an den Außenseiten, insbesondere zu einem Inneren des Profils weisende, Lippen aufweisen. Bevorzugt ist es, dass die, vorzugsweise äußeren Kanten der Flansche und/oder der Lippen abgerundet sind.

Die Flansche des C- und/oder U-Profils können z. B. rechtwinkelig zu dem Steg angeordnet sein. Alternativ ist es bspw. möglich, dass die Flansche schräg zum Steg angeordnet sind, insbesondere gegenüber einer rechtwinkeligen Anordnung, einseitig oder beidseitig nach außen oder innen geneigt sind. Die Flansche können hierbei z. B. in einem Winkel von 70° - 110°, bevorzugt von 80° - 100°, zum Steg angeordnet sein. Durch die geneigten Flansche ist insbesondere umgesetzt, dass die C- und/oder U-Profile beim Einstecken, z. B. in ein damit zu verbindendes Profil, besonders bevorzugt ein anderes C- und/oder U-Profil, oder bei Aufnehmen eines entsprechenden Profils, mit dem anderen Profil zur Befestigung verklemmen. So können die geneigten Flansche bspw. eine Vorspannung zum Verklemmen, z. B. zur Umsetzung einer Presspassung, erzeugen.

Es ist bevorzugt, dass der Längsträger mehrere Lagen Zellstoff aufweist.

Vorzugsweise weist der Längsträger 7-10 Lagen, insbesondere 8 Lagen Zellstoff auf.

Es ist bevorzugt, dass die mehreren Lagen miteinander verklebt und/oder verpresst sind. Vorzugsweise sind die Lagen nassfest, bspw. mittels wasserbasierten Leims miteinander verklebt.

Es ist bevorzugt, dass eine Lage eine Dicke von 0,5 bis 0,9 mm, insbesondere von 0,7 mm aufweist.

Es ist bevorzugt, dass der Längsträger, insbesondere an der Außenseite eine Beschichtung aufweist.

Die Beschichtung ist vorzugsweise wasserabweisend.

Bevorzugt weist der Längsträger eine oder mehrere wasserabweisende Decklage auf, die insbesondere die gesamte Außenseite des Längsträgers abdecken.

Es ist bevorzugt, dass der Längsträger mindestens eine Durchführungsöffnung, insbesondere zur Durchführung von Kabeln und/oder Rohren, aufweist. Die mindestens eine Durchführungsöffnung verläuft bei Ausführung des Längsträgers als C- oder U-Profil insbesondere durch den Steg. Die Durchführungsöffnung weist insbesondere einen Durchmesser von mindestens 20 mm, bevorzugt mindesten 50 mm, besonders bevorzugt mindestens 100 mm auf. Insbesondere ist die Durchführungsöffnung als, vorzugsweise vollständiges, Loch in dem Längsträger ausgeführt. Anstelle oder zusätzlich zu dem Loch kann die mindestens eine Durchführungsöffnung insbesondere als Vorstanzung ausgeführt sein. Bspw. ist es bevorzugt möglich, dass der Längsträger eine Vorstanzung in Form eines H oder U aufweist, sodass die Vorstanzung zur Umsetzung einer Durchführung z.B. mittels eines Schraubenziehers umbiegbar ist. Möglich ist es bspw. auch, dass die Vorstanzung als, insbesondere rechteckige, runde oder ovale, Perforation umgesetzt ist, sodass die Perforation zur Umsetzung der Durchführung herausbrechbar ist.

Es ist bevorzugt, dass die mindestens eine Durchführungsöffnung quer durch den Längsträger verläuft. Bevorzugt verläuft die mindestens eine Durchführungsöffnung hierbei quer zu der Längsrichtung des Längsträgers.

Es ist bevorzugt, dass die mindestens eine Durchführungsöffnung als Austrennung, insbesondere als Stanzung oder Bohrung, aus dem Längsträger ausgeführt ist.

Es ist bevorzugt, dass die mindestens eine Durchführungsöffnung oval, rund oder rechteckig ausgeführt ist.

Es ist bevorzugt, dass der Längsträger mehrere, insbesondere in gleichen Abständen zueinander angeordnete Durchführungsöffnungen aufweist. Insbesondere beträgt der Abstand zwischen den mehreren Durchführungsöffnungen zwischen 30 cm und 60 cm, bevorzugt ca. 50 cm.

Es ist bevorzugt, dass der Längsträger eine Wandstärke von 5 mm bis 8 mm, insbesondere von 6 mm, aufweist.

Es ist bevorzugt, dass der Längsträger eine Breite zwischen 20 mm und 200 mm, bevorzugt zwischen 45 mm und 100 mm und besonders bevorzugt eine Breite von 48,8 mm oder 74,8 mm oder 98,8 mm aufweist.

Es ist bevorzugt, dass der Längsträger eine Tiefe zwischen 20 mm und 100 mm, bevorzugt zwischen 30 mm und 60 mm und besonders bevorzugt zwischen 40 mm und 50 mm aufweist. Möglich ist es bspw. auch dass die beiden Flansche unterschiedlich lang sind, sodass bspw. einseitig eine Tiefe von 50 mm und auf der anderen Seite eine Tiefe von 48 mm umgesetzt ist.

Es ist bevorzugt, dass der Längsträger eine Länge zwischen 2000 mm und 8000 mm, bevorzugt zwischen 2000 mm und 4000 mm und besonders bevorzugt zwischen 2500 und 4000 mm aufweist.

Das erfindungsgemäße Ständerwerk für eine Trockenbauwand weist mindestens ein Ständerprofil und mindestens ein mit dem Ständerprofil verbundenes Rahmenprofil auf. Bei dem Ständerprofil handelt es sich bspw. um ein Wandprofil, ein Bodenprofil und/oder ein Deckenprofil. Es ist bevorzugt, dass das Ständerwerk mehrere, insbesondere verschiedene dieser Ständerprofile aufweist. Das mindestens eine Rahmenprofil ist vorzugsweise senkrecht mit dem Bodenprofil und/oder ein Deckenprofil verbunden. Insbesondere ist das mindestens eine Rahmenprofil parallel zu dem mindestens einen Wandprofil angeordnet. Möglich ist es bspw., dass das Ständerwerk ferner mindestens ein Aussteifungsprofil aufweist. Bei dem mindestens einen Ständerprofil und/oder bei dem mindestens einen Rahmenprofil und/oder bei dem mindestens einen Aussteifungsprofil handelt es sich um eine erfindungsgemäße Tragstruktur.

Die erfindungsgemäße Trockenbauwand weist ein erfindungsgemäßes Ständerwerk und mindestens eine das Ständerwerk abdeckende Platte, insbesondere einer Gipskartonplatte oder Gipsfaserplatte auf. Vorzugsweise ist in Zwischenräumen des Ständerwerks eine, bspw. Steinwolle oder Glaswolle oder ein Dämmstoff aus Holzfaser aufweisende Dämmung angeordnet.

Es ist bevorzugt, dass die Platten mittels Schrauben, mit dem Ständerprofil und/oder dem Rahmenprofil des Ständerwerks verschraubt sind. Durch die Nutzung von Zellstoff aufweisenden Tragstrukturen für das Ständerwerk ist insbesondere vorteilhaft ein Einschrauben von Schrauben verbessert, da die Schrauben mit weniger Anpress-Druck eingeschraubt werden können und/oder sich selbstständig beim Drehen in die Tragstrukturen gleichmäßig ziehen.

Insbesondere vereinfach die Erfindung den Rückbau einer Trockenbauwand erheblich, da das Verletzungsrisiko, anders als bei Stahlprofilen, durch die Verwendung von Zellstoff marginal ist. Die Tragstruktur kann insbesondere in Anteilen gemeinsam mit dem Rückbau der Gipskartonplatten oder Gipsfaserplatten der erneuten Produktion von Gipskartonplatten oder Gipsfaserplatten zugeführt werden (Cradle-to-Cradle). Zudem besteht insbesondere bereits ein etablierter Weg des Papier-Recyclings, der eine Wiederverwendung zu 100% der Tragstruktur ermöglicht. Dies ist bei Stahlprofilen nur mit hohem energetischem Aufwand möglich.

Nachfolgend wird die Erfindung anhand bevorzugter Ausführungsformen unter Bezugnahme auf die anliegenden Zeichnungen näher erläutert.

### Es zeigen:

- Fig. 1: eine schematische Frontansicht auf eine Ausführungsform einer erfindungsgemäßen Tragstruktur.
- Fig. 2: eine schematische, perspektivische Teilansicht einer Ausführungsform einer erfindungsgemäßen Trockenbauwand mit einer Ausführungsform eines erfindungsgemäßen Ständerwerks sowie mehrerer Ausführungsformen erfindungsgemäßer Tragstrukturen.

Die Tragstruktur 10 aus Figur 1 weist einen Längsträger 12 auf, besteht insbesondere daraus. Bei der Tragstruktur 10 für eine Trockenbauwand 200 (vgl. Figur 2) aus Figur 1 handelt es sich bevorzugt um ein Trockenbauprofil, besonders bevorzugt um ein Rahmenprofil.

Der Längsträger 12 weist die Form eines U-Profils mit zwei Flanschen 16 auf, die über einen Steg 14 miteinander verbunden sind. Die außenseitigen Kanten 20 der Flansche 16 sind abgerundet, weisen insbesondere runde Fasen auf, können alternativ aber insbesondere auch geradlinig verlaufen.

Der dargestellte Längsträger 12 besteht aus Zellstoff, bevorzugt Papier, besonders bevorzugt Karton. Der Längsträger 12 besteht hierbei aus mehreren Lagen 18 Zellstoff. Schematisch sind in Figur 1 fünf Lagen dargestellt, wobei es bevorzugt ist, dass der erfindungsgemäße Längsträger 12 sieben bis zehn, insbesondere acht Lagen 18 Zellstoff aufweist. Die Lagen 18 bestehen insbesondere aus Zellstoff. Die Lagen 18 sind insbesondere miteinander verklebt und/oder verpresst. Vorzugsweise sind die Lagen 18 nassfest, bspw. Mittels wasserbasierten Leims miteinander verklebt. Möglich ist es bspw. (nicht dargestellt), dass die Ecken, also insbesondere die Verbindungen zwischen den Flanschen 16 und den Stegen 14, abgerundet ausgeführt sind.

Die Maße des Längsträgers 12 sind mit über die dargestellten Bemaßungen identifiziert, wobei T die Tiefe, B die Breite, L die Länge und D die Wanddicke des Längsträgers 12 wiedergibt.

Die Wanddicke D ergibt sich insbesondere aus der Summe der Dicken der Lagen 18.

Es ist bevorzugt, dass die Außenseite des Längsträgers 12, vorzugsweise wasserabweisend beschichtet ist.

Figur 2 zeigt eine erfindungsgemäße Ausführungsform einer Trockenbauwand 200 mit einer erfindungsgemäßen Ausführungsform eines Ständerwerks 100.

Das Ständerwerk 100 weist dargestellt drei Tragstrukturen 10a, 10b auf.

Bei der Tragstruktur 10a handelt es sich um ein Bodenprofil in Form eines Rahmenprofils, das aus einem Längsträger 12 mit U-Profil besteht. Die Tragstruktur 10a weist insbesondere eines, mehrere oder alle Merkmale der Tragstruktur 10 aus Figur 1 auf.

Mit der Tragstruktur 10a sind dargestellt zwei Tragstrukturen 10b, insbesondere formschlüssig verbunden. Bei den, vorzugsweise identischen, Tragstrukturen 10b handelt es sich um Ständerprofile. Die Tragstrukturen 10b sind insbesondere als C-Profile mit zwei über einen Steg 14 verbundene Flansche 16 ausgeführt wobei es möglich ist, dass die Flansche 16 an den Außenseiten zu einem Inneren der Tragstruktur 10b weisende Lippen 17 aufweisen. Die äußeren Kanten der Lippen 17 können z. B. abgerundet sein. Bevorzugt ist es jedoch, dass die Flansche keine Lippen 17 aufweisen.

Der Steg 14 der Tragstrukturen 10b weist, insbesondere ovale, Durchführungsöffnungen 22, bspw. zur Durchführung von (nicht dargestellten) Kabeln und/oder Rohren auf. Anstelle oder zusätzlich zu der dargestellten Ausführung der Durchführungsöffnungen 22 als Löcher ist es insbesondere möglich, dass die Durchführungsöffnungen 22, vorzugsweise als H- oder U-förmige, Vorstanzung ausgeführt sind, sodass die Vorstanzungen z. B. mittels eines Schraubenziehers zur Umsetzung einer Durchführung umbiegbar sind.

Eine oder mehrere der Tragstrukturen 10a, 10b, 10b weisen insbesondere Zellstoff, bspw. Zellstofflagen 18 auf, bestehen insbesondere daraus.

Das Ständerwerk 100 ist mit Platten 202, bspw. Gipskartonplatten oder Gipsfaserplatten, verkleidet. Die Platten 202 sind hierbei mittels Schrauben 204a, 204b, in die Tragstrukturen 10a, 10b verschraubt. Die Schrauben 204a verlaufen insbesondere durch die Platten 202 sowie die Tragstruktur 10a und die entsprechende Tragstruktur 10b, sodass neben dem Befestigen der Platten an dem Ständerwerk 100 ein schraubendes Verbinden der Tragstruktur 10a und der Tragstrukturen 10b umgesetzt ist.

In einem Inneren 206 des Ständerwerks 100, vorzugsweise zwischen Ständerwerk 100 und Platten 202 ist vorzugsweise eine (nicht dargestellte) Dämmung angeordnet.

Die Flansche 16 sind in Figur 1 rechtwinkelig zum Steg 14 ausgeführt. Alternativ ist auch eine Ausführung möglich, bei der die Flansche 16 nach innen oder außen geneigt sind, sodass es bei einem Verbinden mit einer weiteren Tragstruktur, z. B. bei einem Einstecken einer Tragstruktur 10b in eine weitere Tragstruktur 10a, wie in Figur 2 dargestellt, zu einem Klemmen der Flansche 16 der Tragstruktur 10b gegen die Innenseiten der Flansche 16 der Tragstruktur 10a und somit etwa zu einer Presspassverbindung der Tragstrukturen 10a, 10b kommt.

## Patentansprüche

1. Tragstruktur (10), insbesondere Trockenbauprofil, für eine Trockenbauwand (200), mit
einem Längsträger (12),
wobei der Längsträger Zellstoff aufweist, insbesondere aus Zellstoff besteht.

2. Tragstruktur (10) nach Anspruch 1, **dadurch gekennzeichnet, dass** der Längsträger Papier, insbesondere Karton aufweist, bevorzugt daraus besteht.

3. Tragstruktur (10) nach Anspruch 1 oder 2, **dadurch gekennzeichnet, dass** es sich bei dem Längsträger (12) um ein Konstruktionsprofil mit einem C-Profil oder einem U-Profil.

4. Tragstruktur (10) Anspruch 3, **dadurch gekennzeichnet, dass** das Profil geneigte Flansche (16) zum verklemmenden Verbinden mit einer weiteren Tragstruktur aufweist.

5. Tragstruktur (10) nach einem der Ansprüche 1 bis 3, **dadurch gekennzeichnet, dass** der Längsträger (12) mehrere, insbesondere miteinander verklebte und/oder verpresste, Lagen (18), bevorzugt 7-10 (18), besonders bevorzugt 8 Lagen (18), Zellstoff aufweist.

6. Tragstruktur (10) nach einem der Ansprüche 1 bis 5, **dadurch gekennzeichnet, dass** eine, mehrere oder alle Lagen (18) eine Dicke von 0,5 bis 0,9 mm, insbesondere von 0,7 mm aufweisen.

7. Tragstruktur (10) nach einem der Ansprüche 1 bis 6, **dadurch gekennzeichnet, dass** der Längsträger (12), insbesondere an der Außenseite, eine Beschichtung aufweist, wobei die Beschichtung bevorzugt wasserabweisend ist; und/oder
**dadurch gekennzeichnet, dass** der Längsträger (12) eine wasserabweisende Decklage aufweist.

8. Tragstruktur (10) nach einem der Ansprüche 1 bis 7, **dadurch gekennzeichnet, dass** der Längsträger (12) mindestens eine, insbesondere als Loch oder, bspw. als H- oder U-förmige Vorstanzung ausgeführte, Durchführungsöffnung (22), insbesondere zur Durchführung von Kabeln und/oder Rohren, aufweist, wobei es bevorzugt ist, dass:
- die mindestens eine Durchführungsöffnung (22) quer durch den Längsträger (12) verläuft; und/oder
- die mindestens eine Durchführungsöffnung (22) als Austrennung, insbesondere als Stanzung oder Bohrung, aus dem Längsträger (12) ausgeführt ist; und/oder
- die mindestens eine Durchführungsöffnung (22) oval, rund oder rechteckig ausgeführt ist; und/oder
- der Längsträger (12) mehrere, insbesondere in gleichen Abständen zueinander angeordnete, Durchführungsöffnungen (22) aufweist.

9. Tragstruktur (10) nach einem der Ansprüche 1 bis 8, **dadurch gekennzeichnet, dass** der Längsträger (12) eine Wandstärke von 5 mm bis 8 mm, insbesondere von 6 mm, aufweist.

10. Tragstruktur (10) nach einem der Ansprüche 1 bis 9, **dadurch gekennzeichnet, dass** der Längsträger (12) eine Breite zwischen 20 mm und 200 mm, bevorzugt zwischen 45 mm und 100 mm, besonders bevorzugt von 48,8 mm oder 74,8 mm oder 98,8 mm aufweist.

11. Tragstruktur (10) nach einem der Ansprüche 1 bis 10, **dadurch gekennzeichnet, dass** der Längsträger (12) eine Tiefe zwischen 20 mm und 100 mm, bevorzugt zwischen 30 mm und 60 mm, besonders bevorzugt zwischen 40 mm und 50 mm aufweist.

12. Tragstruktur (10) nach einem der Ansprüche 1 bis 11, **dadurch gekennzeichnet, dass** der Längsträger (12) eine Länge zwischen 2000 mm und 8000 mm, bevorzugt zwischen 2000 mm und 4000 mm und besonders bevorzugt zwischen 2500 und 4000 mm aufweist.

13. Ständerwerk (100) für eine Trockenbauwand (200), mit
mindestens einem Ständerprofil; und
mindestens einem mit dem Ständerprofil verbundenes Rahmenprofil, bspw. einem Wandprofil, einem Bodenprofil und/oder einem Deckenprofil;
**dadurch gekennzeichnet, dass** das mindestens eine Ständerprofil und/oder das mindestens eine Rahmenprofil eine Tragstruktur (10) nach einem der Ansprüche 1 bis 12ist.

14. Trockenbauwand (200), mit
einem Ständerwerk (100) nach Anspruch 13, und
mindestens einer das Ständerwerk (100) abdeckenden Platte, insbesondere einer Gipskartonplatte oder Gipsfaserplatte.

15. Trockenbauwand (200) nach Anspruch 14, **dadurch gekennzeichnet, dass**
die mindestens eine Platte (202) mittels Schrauben mit dem Ständerprofil und/oder dem Rahmenprofil des Ständerwerks (100) verschraubt sind.
